# FASCICULE DE BREVET EUROPEEN

(11) **EP 0 013 855 B1**
(45) Date de publication et mention de la délivrance du brevet: **22.06.1983**
(21) Numéro de dépôt: 79401052.0
(22) Date de dépôt: 20.12.1979
(51) Int. Cl.: B65D 1/38

(54) **Caisse à claire-voie pour le transport de bouteilles ou analogues**
Kiste durchbrochener Bauart für den Transport von Flaschen oder dgl.
Crate for transporting bottles or the like

(30) Priorité: 17.01.1979 FR 7901118
(43) Date de publication de la demande: 06.08.1980
(73) Titulaire: David, Soizick Anne Marie, Metz (FR); David, Brigitte Marie Danièle, Bagneux (FR); David, Pierre Yves Henri, Metz (FR); David, Stéphanie Marie Agnès, Metz (FR); David, Nicolas Stéphane, Nancy (FR); David, Antoine Pierre, Nancy (FR); Bertrand, Pierre Henri Patrice Michel, Nancy (FR); Bertrand, Odile Agnès Geneviève, Nancy (FR); Bertrand, François Xavier Louis, Nancy (FR)
(72) Inventeur: David, Pierre Alfred, F-54520 Laxou
(74) Mandataire: Bressand, Georges

## Description

Il est connu d'utiliser, pour le transport des produits alimentaires, par exemple des bouteilles, des fromages ou analogues, des caisses le plus souvent en matière plastique, comportant des cloisons intérieures qui isolent les objets transportés les uns des autres et les-empêchent de se déplacer ou de s'entrechoquer au cours des manutentions. De telles caisses ont une hauteur totale un peu supérieure à celle des objets qu'elles contiennent. Elles peuvent s'empiler les unes sur les autres mais quand elles sont vides, elles occupent le même volume que quand elles sont pleines, ce qui est un inconvénient pour leur stockage entre deux emplois et même pour leur retour à vide lorsqu'elles ont servi au transport d'objets livrés en emballages perdus.

Pour permettre de réduire ce volume, le brevet FR-A-2 322 789 propose un casier à bouteilles qui comporte un fond ajouré et des bras inclinés constituant des cloisons extérieures et délimitant des compartiments intérieurs, les bras intérieurs et extérieurs partant de parties pleines du fond et ayant une épaisseur mesurée verticalement, qui est constante, et les bras intérieurs étant réunis à leur sommet, de sorte que leurs parties supérieures se projettent à l'intérieur des espaces vides du fond. Un tel casier peut s'emboîter dans un autre casier identique quand il est vide. Pour l'empilage ou gerbage des casiers pleins, il est prévu des organes de gerbage permettant à un casier de reposer sur les bouteilles du précédent, la charge étant transmise par l'intermédiaire des bouteilles.

Un tel casier ne peut donc être utilisé que pour le transport de bouteilles de hauteur déterminée, ayant une résistance suffisante pour supporter un poids important et les aléas du transport.

La présente invention a pour but de réaliser une caisse perfectionnée qui évite ces inconvénients et permette à la fois un transport sûr de produits divers, même fragiles, et un stockage ou un retour avec un encombrement minimal.

Cette invention a en effet pour objet une caisse à claire-voie du type ci-dessus, qui est caractérisée en ce que les bras inclinés forment également des cloisons intérieures, en ce que les cloisons intérieures et extérieures sont formées chacune par une succession de bras inclinés alternativement dans deux sens opposés dans un même plan, les bras extrêmes des cloisons intérieures étant fixés aux cloisons extérieures correspondantes, et en ce que chacun des bras des cloisons intérieures est réuni à son sommet, soit à trois autres bras intérieurs, à l'intersection de deux cloisons intérieures, soit à au moins un bras d'une cloison extérieure, à l'intersection entre cette dernière et la cloison intérieure.

De préférence, une ceinture supérieure extérieure est portée par les bras des cloisons extérieures.

Grâce à cette disposition, les objets qui reposent sur des parties pleines du fond ajouré sont séparés les uns des autres et maintenus par plusieurs bras inclinés avec lesquels ils sont en contact et qui, réunis à leur sommet, forment des pyramides creuses ouvertes à leur base. Plusieurs caisses identiques peuvent ainsi s'emboîter les unes dans les autres sous un volume réduit quand elles sont vides, les pyramides de l'une pénétrant dans les pyramides de l'autre. Au contraire, quand elles sont pleines elles peuvent être superposées les unes aux autres après réorientation de chacune d'elles, autour d'un axe vertical, par rapport à la précédente de la pile, les extrémités inférieures des bras d'une caisse prenant appui sur les sommets des bras correspondants de la caisse inférieure.

Selon un mode de réalisation, les bras intérieurs ont la même hauteur que les bras extérieurs et le fond de la caisse supérieure peut prendre appui sur la totalité des sommets des pyramides formées par ces bras, ce qui renforce la solidité de l'empilement.

Selon un autre mode de réalisation, les bras des cloisons intérieures sont plus courts que ceux de la paroi extérieure mais ils conservent une épaisseur verticale constante, de sorte que l'emboîtement et l'empilement de la caisse avec d'autres semblables restent possibles.

La description ci-dessous de modes de réalisation donnés à titre d'exemples non limitatifs, et représentés aux dessins annexés, fera d'ailleurs mieux apparaître les caractéristiques et avantages de l'invention.

Sur ces dessins :
la figure 1 est une vue en plan, de dessus, d'une caisse rectangulaire suivant l'invention, ayant une capacité de douze bouteilles ;
la figure 2 est une vue en perspective d'un angle de la caisse de la figure 1 montrant comment se placent les bouteilles ;
la figure 3 est une vue de dessus, analogue à la figure 1, d'une caisse carrée ;
la figure 4 est une vue de dessus d'un angle d'une caisse selon une variante de réalisation ;
la figure 5 est une vue en coupe suivant la ligne 5-5 de la figure 4 ;
la figure 6 est une vue en plan de dessus d'une caisse selon une autre variante de réalisation ;
la figure 7 est une vue en coupe verticale suivant le plan 7-7 de la figure 6 ;
la figure 8 est une vue partielle en perspective de la caisse des figures 6 et 7.

Selon un premier exemple d'exécution, représenté sur les figures 1 et 2, une caisse suivant l'invention comporte un fond à claire-voie formé de deux séries de traverses parallèles 1, 2, 3 et 4, 5, 6, qui se coupent à angle droit.

Chacune de ces traverses est constituée par un profilé de section en U, comportant une semelle 7 et deux nervures latérales inférieures 8 et 9, qui augmentent sa résistance à la flexion. Ces nervures s'interpénètrent à la croisée des deux traverses et forment ainsi entre elles un logement 10, de section carrée, ouvert à sa base et fermé à sa partie supérieure par les semelles 7 confondues des traverses qui se croisent (fig. 2).

Les traverses 1, 2 et 3 ou 4, 5 et 6 d'une même série sont équidistantes et en outre la distance qui sépare les traverses 1 et 2 ou 2 et 3 est la même que celle qui sépare les traverses 4 et 5 ou 5 et 6. L'ensemble des traverses est en outre inscrit dans un rectangle imaginaire dont les côtés forment un angle de 45° avec chacune des traverses 1, 2, 3, 4, 5 ou 6. L'ensemble de ces traverses forme ainsi un réseau à mailles carrées dans sa partie centrale et à mailles triangulaires incomplètes sur ses bords dont le pourtour est jalonné par des noeux extrêmes.

Dans l'exemple de réalisation représenté sur la figure 1, le réseau comporte trois noeuds centraux 11, 12 et 13 formés à l'intersection des traverses 2 et 4, 2 et 5 et 5 et 3, cinq noeuds extrêmes 14, 15, 16, 17 et 18 situés respectivement à la jonction des extrémités des traverses 5 et 1, 1 et 4, 4 et 3, 3 et 6, 6 et 2, et en outre deux noeuds extrêmes 19 et 20 constitués par l'extrémité libre des traverses 2 et 5. Le nombre des noeuds extrêmes situés sur le pourtour du fond de la caisse à égale distance les uns des autres, le long de ce pourtour, est donc un nombre impair, sept dans le cas présent.

De chaque noeud partent des bras inclinés qui constituent les cloisons intérieures et extérieures de la caisse. Chacun des bras est fixé à sa base à deux traverses adjacentes du nœud et fait saillie à l'intérieur de la caisse en convergeant vers le bras ou les bras fixés aux noeuds adjacents de la même maille. C'est ainsi que la maille carrée délimitée par les traverses 5, 2, 6 et 3 réunies aux noeuds 12, 18, 17 et 13 supporte un tronc de pyramide formé par quatre bras 21, 22, 23 et 24 qui partent chacun de l'un des angles de cette maille. Les bras 21, 22, 23 et 24 convergent les uns vers les autres et sont réunis à leur sommet en 25 ; de la même manière les autres mailles carrées de la caisse représentée sur la figure 1 supportent chacune une pyramide formée par quatre bras fixés dans les angles de cette maille. Les mailles triangulaires supportent également des bras inclinés reliés à leur sommet et constituant des portions de pyramide. Par exemple, la maille triangulaire formée par la traverse 5 et la traverse 2 de la figure 2 supporte trois bras 26, 27 et 28 réunis en 29 à leur sommet. De la même manière, des bras 30 et 31 convergeant l'un vers l'autre et réunis à leur sommet 32 partent des deux extrémités de la traverse 6 au droit des noeuds 18 et 17.

Quel que soit leur nombre de bras, les pyramides ou portions de pyramide sont telles qu'elles se projettent horizontalement dans les parties ajourées du fond ; par suite, les sommets 29 ou 32 des pyramides partielles extérieures sont pratiquement alignés avec les noeuds 14 et 18 ou 17 et 20 par exemple.

De préférence, chacun des bras inclinés est formé par une cornière dont les ailes sont chacune solidaire de l'une des traverses adjacentes. La largeur de ces ailes est plus importante à la partie inférieure du bras que dans sa partie centrale, ainsi que le montre clairement la figure 2. Par suite, chacune des pyramides formées par les bras comporte des faces, parallèles aux traverses, qui sont échancrées selon un profil polygonal. A leur sommet ces faces sont tronquées et réunies les unes aux autres en 25, 29 ou 32 par une tête dont le côté a une longueur sensiblement égale à la largeur des traverses.

Chacune des têtes 25, 29 ou 32, qu'elle soit carrée ou triangulaire, porte en son centre un téton de centrage 33 ayant un profil tronconique dont le diamètre à la base est légèrement inférieur à la largeur intérieure du logement 10 ménagé au croisement des traverses. La hauteur de ce téton est égale ou légèrement inférieure à la hauteur des nervures 8 et 9 de ces mêmes traverses. Ces tétons 33, comme les sommets des pyramides, se répartissent tout autour de la caisse, à égale distance entre les noeuds extrêmes 17, 20, 16, 19, 15, 14 et 18. Ils sont donc également en nombre impair sur ce pourtour, au nombre de sept dans le mode de réalisation représenté sur les figures 1 et 2.

A la partie supérieure de la caisse, tout autour des têtes 29 et 32 des pyramides partielles, est fixée une ceinture 35 reliée à chacune de ces têtes 29 et 32, par un prolongement horizontal 36 et deux languettes latérales inclinées 38. La ceinture 35 comporte en effet une jupe verticale 40 qui est solidaire à la fois des languettes 38 et du prolongement 36 sur l'une de ses faces et qui est prolongée sur sa face opposée par trois nervures, respectivement 42, 43 et 44. Les trois nervures 42, 43 et 44 sont parallèles entre elles, mais la nervure 44 est légèrement en retrait vers l'intérieur par rapport à la nervure 43 et est reliée à celle-ci au-dessus de la jupe 40 par une paroi inclinée 45. La ceinture 35 est ainsi évasée vers l'extérieur au-dessus des têtes 29 et 32, à la hauteur des tétons 33.

Lors de l'utilisation d'une caisse telle que celle qui vient d'être décrite, des bouteilles 46 sont introduites verticalement entre les pyramides formées par les bras inclinés. Elles pénètrent dans les échancrures des faces de ces pyramides et viennent reposer sur les traverses du fond de la caisse. La distance entre les traverses parallèles, ou mieux celle qui sépare les cloisons successives formées par les bras inclinés parallèles à une même traverse, correspond sensiblement au diamètre extérieur d'une bouteille de sorte qu'en pénétrant dans les échancrures des faces de deux pyramides opposées, la bouteille entre en contact avec les quatre bras qui délimitent ces échancrures. Elle est guidée par ces bras pendant toute la poursuite de son introduction.

De préférence, des taquets verticaux 48 relient les bras adjacents d'un même noeud au-dessus de la traverse, par exemple un taquet 48 relie les bras 22 et 26 au-dessùs de la traverse 2 tandis qu'un autre taquet 48 relie le bras 26 au bras adjacent, au-dessus de la traverse 5. Chacune des bouteilles 46 est ainsi immobilisée à sa base entre deux taquets 48 portés par la traverse sur laquelle elle repose. Cette bouteille est en outre tangente aux bras inclinés qui limitent les échancrures des deux faces de pyramides dans lesquelles elle pénètre. Ces bras sont en contact avec elle approximativement à mi-hauteur, c'est-à-dire au niveau de son centre de gravité lorsqu'elle est pleine et de ce fait elle présente une grande stabilité lors des manutentions.

Comme le montre clairement la figure 2, les pyramides formées par les bras inclinés ont une hauteur légèrement supérieure à celle des bouteilles 46 ; par suite, les bouteilles sont, pendant le transport, non seulement maintenues mais protégées par la présence de ces pyramides. En outre, lorsque la caisse représentée sur la figure 1 est remplie de bouteilles 46, une autre caisse identique peut être empilée sur elle après avoir pivoté d'un angle de 180° autour d'un axe vertical, de façon à amener les noeuds 19 et 20 de la caisse supérieure en coïncidence avec les têtes 32 de la caisse inférieure. De cette manière, les tétons 33 des têtes 32 pénètrent dans les logements 10 des noeuds 19 et 20 et les caisses sont rigoureusement centrées l'une sur l'autre. La forme évasée de la paroi 45 facilite l'introduction des caisses et leur centrage. Par ailleurs, toutes les pyramides portant un téton 33, chacun des noeuds de la caisse supérieure est emboîté sur ce téton et repose sur la caisse inférieure. On obtient ainsi un empilement qui, non seulement est rigoureusement centré, mais encore présente la grande solidité d'une structure triangulée.

Lorsque la caisse a été vidée, que les bouteilles 46 sont retirées, les caisses peuvent être emboîtées les unes dans les autres en étant exactement superposées ; les bras inclinés de l'une des caisses glissent le long des bras inclinés de la caisse directement inférieure, tandis que les traverses du fond viennent reposer sur les taquets verticaux 48. Les caisses étant orientées exactement dans le même sens, l'emboîtement s'effectue facilement.

La caisse représentée sur la figure 1 est inscrite dans un rectangle, de sorte que les deux angles opposés sont constitués l'un par une pyramide _partielle, l'autre par un noeud, mais la caisse de l'invention peut également être inscrite dans un carré ainsi que le montre la figure 3. Cette caisse est réalisée de la même manière que celle de la figure 1 et comporte, comme elle, un fond ajouré formé de traverses qui s'entrecroisent à angle droit. Des noeuds de ces traverses partent des bras inclinés qui forment des pyramides en saillie vers l'extérieur. Toutefois, la répartition des mailles triangulaires sur le pourtour de la caisse est la même sur chacun de ses côtés, de sorte que dans les angles opposés on retrouve, soit deux noeuds 50, soit deux pyramides 52 munies de tétons 53. Par suite, lorsque ces caisses sont pleines, il faut pour les empiler faire tourner la caisse supérieure d'un angle de 90° seulement autour d'un axe vertical passant par son centre. L'empilement s'effectue ensuite de la même manière que dans le cas précédent, chacun des tétons 53 pénétrant dans un logement 10 des noeuds de la caisse supérieure. Par contre, lorsque les caisses sont vides elles peuvent, comme les précédentes, être emboîtées les unes dans les autres en restant orientées dans le même sens.

Les bras inclinés de la caisse carrée sont, comme ceux de la caisse rectangulaire, constitués par des éléments en forme de cornières de sorte que les faces des pyramides sont échancrées et que les bouteilles pénètrent à l'intérieur de ces pyramides. Dans une telle disposition la distance qui sépare les bouteilles est fonction de l'épaisseur des bras dans leur partie médiane, c'est-à-dire dans la partie qui est en contact avec les bouteilles. Selon un autre mode de réalisation, pour réduire la distance qui sépare ainsi les bouteilles et permettre d'adapter la caisse à des bouteilles de plus grand diamètre, on donne aux bras dans leur partie médiane une forme aplatie, ainsi que le montrent les figures 4 et 5. Dans une telle réalisation, chacun des bras inclinés 54 et 56 présente dans ses parties extrêmes, à la fois dans sa partie supérieure et dans sa partie inférieure, une section en forme de T. Les âmes 57 et-58 de ces T sont reliées entre elles par une partie centrale 59 de plus grande hauteur. Chacun des T inférieurs est fixé sur un noeud du fond ajouré de la caisse. L'âme 57 est dirigée selon la bissectrice de l'angle formé par deux traverses adjacentes, tandis que la barre transversale 60 du T est en appui au-dessus du noeud lui-même. De la même manière, à la partie supérieure des bras, les âmes 58 sont dirigées selon des diagonales de la maille carrée du réseau du fond ajouré, tandis que les barres 61 de chacun des T sont situées à l'extérieur et solidaires des côtés d'une tête carrée 62 portant un téton 63.

Ces bras, comme les précédents, forment des pyramides et permettent soit l'empilement des caisses lorsqu'elles sont pleines, soit leur emboîtement à vide ; la hauteur mesurée dans un plan vertical, des différents tronçons des bras inclinés restant constante, de façon à faciliter l'emboîtage.

La réalisation de la caisse peut encore être simplifiée en utilisant des bras inclinés, plats sur toute leur longueur et de section rectangulaire, comme le montrent les figures 6, 7 et 8. Ces bras sont alors de préférence fixés non plus aux noeuds des traverses, mais en un point intermédiaire entre ces noeuds, de sorte que les objets ou bouteilles reposent sur le noeud lui-même, entre quatre paires de bras adjacentes. Dans ce cas en effet, deux bras 70, 71 partent du même point du fond 72 de la caisse, entre deux espaces vides 73 et 74. Ces bras, qui sont dirigés en sens inverse, sont réunis à leurs sommets au-dessus de chacun des espaces vides correspondants 73 et 74, d'une part à un bras 70 ou 71 aligné avec eux, et d'autre part à deux bras 76 et 77 dirigés perpendiculairement à l'ensemble des bras 70 et 71. De cette manière, la caisse comporte deux séries de cloisons intérieures, respectivement parallèles aux grands et aux petits côtés de la caisse.

A leur base les bras adjacents 70 et 71 sont réunis par un gousset 78 sur une certaine hauteur, de façon à offrir à la bouteille, ou à l'objet placé sur le fond 72, une surface d'appui suffisante. Chacun de ces objets est en effet en contact avec quatre goussets 78 verticaux, qui le maintiennent latéralement.

Bien entendu, la hauteur et l'inclinaison des bras 70, 71, 76, 77 peuvent être choisies de façon à placer leurs sommets 79 à la hauteur de la ceinture 80 de la caisse, de la même manière que les sommets 29, 32 de la caisse de la figure 2. Toutefois, dans certains cas, il peut être préférable de donner à ces bras une longueur inférieure, ainsi que le montrent les figures 7 et 8, l'épaisseur des bras et leur inclinaison étant telles qu'ils présentent une épaisseur constante mesurée verticalement, de sorte que l'emboîtement de la caisse dans une autre caisse analogue reste toujours possible.

Dans ce mode de réalisation les bras extérieurs 81, 82 ont une section analogue aux bras intérieurs, c'est-à-dire une section rectangulaire. Ils sont réunis à leur partie supérieure par des goussets 83 fixés sur la ceinture 80, et à leur partie inférieure par des goussets 84 fixés au fond 72 de la caisse.

Selon un mode de réalisation préféré, les pyramides formées par les bras 71, 70, 76 et 77 ont une hauteur sensiblement égale à la moitié de la hauteur totale de la caisse, et les bras extrêmes 85 ou 86 des cloisons sont fixés à mi-hauteur, sur les bras inclinés 81 ou 82 des parois extérieures, respectivement des grands et des petits côtés de la caisse.

En raison de la forme particulière des objets, et notamment des bouteilles, au transport desquels est destinée la caisse, il est souvent préférable de remplacer le fond formé par les traverses croisées par un fond simplement percé d'ouvertures circulaires, telles que les ouvertures 73 et 74 représentées sur les figures 6 à 8, les bras 70 et 71, ainsi que les goussets 78 qui les relient, partant de la partie étroite du fond qui sépare les espaces ou ouvertures 73 et 74, tandis que les sommets 79 des pyramides se projettent dans ces espaces. Un tel fond peut en outre être renforcé par des nervures 87, 88 respectivement perpendiculaires aux grands et aux petits côtés de la caisse, qui font saillie sur la face inférieure du fond 72 et renforcent la solidité de celui-ci. Les objets sont alors disposés sur une partie pleine relativement importante, 89, du fond 72, entre quatre goussets 78, et peuvent dépasser au-delà des sommets 79 à l'intérieur de la caisse. Une seconde caisse, analogue à la première, peut en outre être posée sur le sommet des goussets supérieurs 83 des bras et être ainsi empilée correctement sur la première caisse.

De préférence, la surface périphérique du fond 72 percé d'ouvertures circulaires 73 et 74 est découpée selon des arcs de cercle 90, ou des contours analogues correspondant à la forme des objets à transporter. Une collerette 92, ayant une hauteur sensiblement égale à celle des goussets 78, est alors de préférence fixée sur le fond 72, le long des contours 90 dont elle épouse la forme, ce qui lui permet de maintenir les objets en place.

Par ailleurs, les cloisons extérieures de la caisse, qui sont, comme les cloisons intérieures, formées par des bras inclinés en sens inverses, sont reliées entre elles dans les angles de la caisse par un bras 94 dont la direction générale coupe le coin de la ceinture et fait un angle d'environ 45° avec chacun des côtés de celle-ci.

Bien entendu, dans les différents coins 95, 96, 97 et 98 successifs de la caisse, les bras 94 ont des inclinaisons inversées de sorte que la succession de chevrons formés par les bras 81, 82, 94 inclinés alternativement dans un sens et dans l'autre est continue sur tout le pourtour de la caisse et que cette succession présente un axe de symétrie passant par le centre géométrique de la caisse, ce qui permet de superposer deux caisses analogues l'une sur l'autre après un simple pivotement de 180° de l'une des caisses.

Bien entendu, la ceinture 80 de la caisse peut avoir la même section que les bras inclinés formant les cloisons extérieures et même les cloisons intérieures, mais de préférence elle comporte des nervures extérieures haute et basse de renforcement, respectivement 100 et 102. En outre, sa face supérieure 104 est légèrement plus haute que le sommet des goussets 83 de liaison des bras entre eux.

Grâce à une telle disposition, le gain en hauteur d'une pile de caisses vides emboîtées les unes dans les autres peut atteindre 70 à 80 % de la hauteur cumulée desdites caisses. D'autre part, la jonction des bras inclinés les uns aux autres, en particulier la soudure des bras extérieurs 81, 82, aux bras des cloisons intérieures 85,86, confère à l'ensemble de la caisse une résistance considérable.

Enfin, l'existence simultanée de la ceinture, ou collerette, entourant le fond, de la ceinture supérieure de la caisse et des bras coupant les angles de cette caisse, assure la meilleure protection pour les objets, tels que des bouteilles, contenus dans la caisse.

L'invention n'est nullement limitée aux exemples de réalisation qui viennent d'être décrits.

C'est ainsi que certains bras intérieurs peuvent avoir une hauteur limitée et constituer de simples séparations entre les objets transportés, alors que d'autres bras intérieurs sont prolongés vers le haut pour constituer des pyramides offrant un point d'appui aux parties pleines du fond d'une caisse superposée.

Les bras extérieurs, leurs goussets ainsi que la ceinture peuvent comporter des nervures en saillie ou en creux, correspondant à des dénivellations inverses de la surface intérieure des moules d'injection.

Les bras inclinés extérieurs peuvent aussi être réalisés avec une section variable sur leur hauteur, en particulier une section renforcée intérieurement en leur milieu et plus résistante à la compression, ce renforcement trouvant place entre les bouteilles ou objets transportés, sans augmenter l'encombrement extérieur de la caisse.

## Revendications

1. Caisse à claire-voie, empilable et emboîtable, comportant un fond ajouré (1 à 6) et des bras inclinés constituant des cloisons extérieures et délimitant des compartiments intérieurs, les bras intérieurs et extérieurs (21 à 24, 26 à 28, 30, 31) partant de parties pleines du fond et ayant une épaisseur, mesurée verticalement, qui est constante, et les bras intérieurs étant réunis à leur sommet (25), de sorte que leurs parties supérieures se projettent à l'intérieur des espaces vides du fond, caractérisée en ce que les bras inclinés forment aussi des cloisons intérieures, en ce que les cloisons intérieures et extérieures sont formées chacune par une succession de bras inclinés (21, 23 ou 22, 24 ou 27, 28) alternativement dans deux sens opposés dans un même plan, les bras extrêmes des cloisons intérieures étant fixés aux cloisons extérieures correspondantes, et en ce que chacun des bras des cloisons intérieures est réuni à son sommet (25, 29), soit à trois autres bras intérieurs, à l'intersection de deux cloisons intérieures, soit à au moins un bras d'une cloison extérieure, à l'intersection entre cette dernière et la cloison intérieure.

2. Caisse suivant la revendication 1, caractérisée en ce que les bras intérieurs (22, 24) forment des pyramides ayant la même hauteur que les bras extérieurs (30, 31).

3. Caisse suivant la revendication 1, caractérisée en ce que les bras inclinés (22, 24) forment, à l'intérieur de la caisse, un certain nombre de pyramides (79) ayant une hauteur inférieure à celle des bras èxtérièures (81, 82) de la caisse, les bras (85, 86) des cloisons intérieures étant réunis aux bras (81, 82) des cloisons extérieures, environ à mi-hauteur de ces dernières.

4. Caisse suivant l'une des revendications 1 à 3, caractérisée en ce que les bras (70, 71-54, 56) 'sont disposés dans des plans verticaux et réunis alternativement à leur partie inférieure et à leur partie supérieure, de sorte qu'ils forment des cloisons continues perpendiculaires entre elles.

5. Caisse suivant la revendication 4, caractérisée en ce que dans chaque coin de la caisse la cloison extérieure comporte un bras incliné (94) situé dans un plan faisant un angle d'environ 45° avec chacun des deux côtés adjacents de la caisse, et réuni à son sommet (83) et à sa base (84), respectivement au bras incliné (81, 82) voisin de ces côtés adjacents.

6. Caisse suivant l'une des revendications 1 à 3, caractérisée en ce que les bras (21.à 24, 26, 27) ont une section horizontale en forme de cornière et sont réunis à leurs sommets par une tête (25, 29) en forme de tronc de pyramide.

7. Caisse suivant l'une des revendications 1 à 3, caractérisée en ce qu'elle comporte deux séries de-cloisons intérieures perpendiculaires entre elles et réunies alternativement au sommet (25, 29) et à la base (11, 12) des pyramides, les pyramides délimitant deux à deux un logement pour une bouteille ou analogue (46).

8. Caisse suivant la revendication 7, caractérisée en ce que les cloisons parallèles successives sont écartées d'une distance correspondant au diamètre extérieur d'une bouteille (46)" de sorte que les bras inclinés (21 à 24) forment chacun, au voisinage de leur partie médiane, un point d'appui tangentiel pour une telle bouteille (46), qui est ainsi maintenue au niveau de son centre de gravité en quatre points équidistants de sa circonférence.

9. Caisse suivant l'une des revendications 1 à 3, caractérisée en ce que le fond est formé par des traverses (2 à 5) qui s'entrecroisent à la base des bras inclinés et constituent un réseau plan continu.

10. Caisse suivant l'une des revendications 1 à 3, caractérisée en ce que les bras (81, 82) des cloisons extérieures sont réunis à leur sommet par une ceinture périphérique extérieure (35, 80).

11. Caisse suivant l'ensemble des revendications 9 et 10, caractérisée en ce que la ceinture (35, 80) et les traverses (1 à 5) du fond, ont une section droite en forme de U.

12. Caisse suivant l'une des revendications 1 à 3, caractérisée en ce que le fond de la caisse est formé par une plaque découpée (72) bordée sur sa périphérie par une collerette verticale (92).

13. Caisse suivant la revendication 12, caractérisée en ce que la périphérie du fond de la caisse forme une succession d'arcs (90), et en ce que la collerette (92) épouse ce contour.

## Claims

1. An openwork crate which is capable of being fitted in and stackable with other crates, comprising an apertured bottom (1 to 6) and inclined arms constituting outer partition walls and defining inner compartments, the inner and outer arms (21 to 24, 26 to 28, 30, 31) extending from solid parts of the bottom and having a thickness, measured vertically, which is constant, and the lower arms being interconnected at their apex (25) so that their upper parts project into empty spaces of the bottom, characterised in that the inclined arms also form inner partition walls, the inner and outer partition walls are each formed by a succession of inclined arms (21, 23 or 22, 24 or 27, 28) inclined alternately in two opposite directions in the same plane, the end arms of the inner partition walls being fixed to the corresponding outer partition walls, and each of the arms of the inner partition walls is connected at its apex (25, 29) either to three other inner arms, at the intersection of two interior partition walls, or to at least one arm of an outer partition wall, at the intersection between the latter and the inner partition wall.

2. A crate according to claim 1, characterised in that the inner arms (22, 24) form pyramids having the same height as the outer arms 30, 31.

3. A crate according to claim 1, characterised in that the inclined arms (22, 24) form, inside the crate, a certain number of pyramids (79) having a height less than that of the outer arms (81, 82) of the crate, the arms (85, 86) of the inner partition walls being connected to the arms (81, 82) of the crate, the arms (85, 86) of the inner partition walls being connected to the arms (81, 82) of the outer partition walls about half-way up the height of the latter.

4. A crate according to one of the claims 1 to 3, characterised in that the arms (70, 71-54, 56) are disposed in vertical planes and alternately interconnected at their lower part and at their upper part so that they form continuous partition walls perpendicular to each other.

5. A crate according to claim 4, characterised in that, in each corner of the crate, the outer partition wall includes an inclined arm (94) located in a plane which makes an angle of about 45° with each of the two adjacent sides of the crate, and connected at its apex (83) and at its base (84) respectively to the neighbouring inclined arm (81, 82) of these adjacent sides.

6. A crate according to one of the claims 1 to 3, characterised in that the arms (21 to 24, 26, 27) have a horizontal L-shaped section and are interconnected at their apices by a head (25, 29) in the shape of a truncated pyramid.

7. A crate according to one of the claims 1 to 3, characterised in that it comprises two series of inner partition walls perpendicular to each other and connected alternately to the apex (25, 29) and to the base (11, 12) of the pyramids, the pyramids defining in pairs a housing for a bottle or the like (46).

8. A crate according to claim 7, characterised in that the successive parallel partition walls are spaced apart a distance corresponding to the outside diameter of a bottle (46), so that the inclined arms (21 to 24) each form, in the vicinity of their median part, a tangential bearing point for such a bottle (46), which is in this way maintained in position in the region of its centre of gravity at four equally spaced apart points of its circumference.

9. A crate according to one of the claims 1 to 3, characterised in that the bottom is formed by cross-members (2 to 5) which cross at the base of the inclined arms and constitute a continuous planar network.

10. A crate according to one of the claims 1 to 3, characterised in that the arms (81, 82) of the outer partition walls are interconnected at their apex by an outer peripheral girdle (35, 80).

11. A crate according to both claim 9 and claim 10, characterised in that the girdle (35, 80) and the cross-members (1 to 5) of the bottom have a U-shaped cross-section.

12. A crate according to one of the claims 1 to 3, characterised in that the bottom of the crate is formed by an apertured plate (72) which is bordered on its periphery by a vertical flange (92).

13. A crate according to claim 12, characterised in that the periphery of the bottom of the crate forms a succession of arcs (90) and the flange (92) conforms to this contour.

## Patentansprüche

1. Kiste durchbrochener Bauart, die stapelbar und ineinandersetzbar ist, mit einem durchbrochenen Boden (1-6) und schrägen Armen, die äußere Trennwände bilden und innere Zellen begrenzen, wobei die inneren und äußeren Arme (21-24, 26-28, 30, 31) von massiven Bodenteilen ausgehen und eine in senkrechter Richtung konstante Dicke haben und wobei die inneren Arme an ihrer Spitze (25) verbunden sind, so daß ihre oberen Teile in das Innere von Bodenöffnungen hineinragen, dadurch gekennzeichnet, daß die schrägen Arme auch innere Trennwände bilden, daß die inneren und äußeren Trennwände jeweils aus aufeinanderfolgenden Armen (21, 23 oder 22, 24 oder 27, 28) gebildet sind, die abwechselnd in zwei entgegengesetzte Richtungen in derselben Ebene geneigt sind, wobei die äußersten Arme der inneren Trennwände an den entsprechenden äußeren Trennwänden befestigt sind und daß jeder Arm der inneren Trennwände an seiner Spitze (25, 29) entweder mit drei anderen inneren Armen an dem Schnittpunkt von zwei inneren Trennwänden oder mit mindestens einem Arm einer äußeren Trennwand an dem Schnittpunkt zwischen letzterer und der inneren Trennwand verbunden ist.

2. Kiste nach Anspruch 1, dadurch gekennzeichnet, daß die inneren Arme (22, 24) Pyramiden bilden, die die gleiche Höhe aufweisen wie die äußeren Arme (30, 31).

3. Kiste nach Anspruch 1, dadurch gekennzeichnet, daß die schrägen Arme (22, 24) im Inneren der Kiste eine gewisse Anzahl von Pyramiden (79) bilden, die eine geringere Höhe als die äußeren Arme (81, 82) der Kiste aufweisen, wobei die Arme (85, 86) der inneren Trennwände mit den Armen (81, 82) der äußeren Trennwände ungefähr auf halber Höhe der letzteren verbunden sind.

4. Kiste nach einem der Ansprüche 1 bis 3, dadurch gekennzeichnet, daß die Arme (70, 71-54, 56) in senkrechten Ebenen angeordnet und abwechselnd an ihrem unteren Teil und ihrem oberen Teil verbunden sind, so daß sie zwischen sich kontinuierliche senkrechte Trennwände bilden.

5. Kiste nach Anspruch 4, dadurch gekennzeichnet, daß die äußere Trennwand in jeder Ecke der Kiste einen schrägen Arm (94) aufweist, der in einer Ebene liegt, die mit jeder von zwei angrenzenden Seiten der Kiste einen Winkel von ca. 45° bildet und der an seiner Spitze (83) bzw. seiner Basis (84) mit dem schrägen Arm (81, 82) neben diesen angrenzenden Seiten verbunden ist.

6. Kiste nach einem der Ansprüche 1 bis 3, dadurch gekennzeichnet, daß die Arme (21-24, 26, 27) winkelförmiges, waagerechtes Querschnittsprofil aufweisen und an ihren Spitzen mit einem Kopfstück (25, 29) in Form eines Kegelstumpfes verbunden sind.

7. Kiste nach einem der Ansprüche 1 bis 3, gekennzeichnet durch zwei Reihen von zueinander senkrechten inneren Trennwänden, die abwechselnd mit der Spitze (25, 29) und mit der Basis (11, 12) der Pyramiden verbunden sind, wobei die Pyramiden paarweise einen Sitz für eine Flasche oder dergleichen (46) begrenzen.

8. Kiste nach Anspruch 7, dadurch gekennzeichnet, daß die aufeinanderfolgenden parallelen Trennwände einen gegenseitigen Abstand aufweisen, der dem Außendurchmesser einer Flasche (46) entspricht, so daß die schrägen Arme (21-24) neben ihrem Mittelteil jeweils einen tangentialen Stützpunkt für eine solche Flasche (46) bilden, so daß sie auf dem Niveau ihres Schwerpunktes an vier Punkte gehalten ist, die zu ihrem Umfang gleiche Abstände aufweisen.

9. Kiste nach einem der Ansprüche 1 bis 3, dadurch gekennzeichnet, daß der Boden aus Traversen (2-5) gebildet ist, die sich an der Basis der schrägen Arme kreuzen und ein ebenes kontinuierliches Gitter bilden.

10. Kiste nach einem der Ansprüche 1 bis 3, dadurch gekennzeichnet, daß die Arme (81, 82) der äußeren Trennwände an ihrer Spitze durch einen äußeren Umfangsring (35, 80) verbunden sind.

11. Kiste nach den Ansprüchen 9 und 10, dadurch gekennzeichnet, daß der Ring (35, 80) und die Traversen (1-5) des Bodens U-förmigen Querschnitt aufweisen.

12. Kiste nach einem der Ansprüche 1 bis 3, dadurch gekennzeichnet, daß der Boden der Kiste aus einer ausgeschnittenen Platte (72) besteht, die an ihrem Umfang mit einem senkrechten Rand (92) eingefaßt ist.

13. Kiste nach Anspruch 12, dadurch gekennzeichnet, daß der Umfang des Bodens der Kiste eine Folge von Bögen (90) bildet und daß der Rand (92) dieser Kontur angepaßt ist.
